# EUROPÄISCHE PATENTSCHRIFT

(11) **EP 0 997 569 B1**
(45) Veröffentlichungstag und Bekanntmachung des Hinweises auf die Patenterteilung: **14.01.2004**
(21) Anmeldenummer: 99119581.9
(22) Anmeldetag: 02.10.1999
(51) Int. Cl.: D06F 39/00, D06F 37/20

(54) **Programmsteuerung für Waschmaschinen und Verfahren zum Waschen von Wäsche**
Program control for a washing machine and process for washing of laundry
Commande programmée pour une machine à laver et procédé pour laver du linge

(30) Priorität: 27.10.1998 DE 19849403
(43) Veröffentlichungstag der Anmeldung: 03.05.2000
(73) Patentinhaber: Diehl AKO Stiftung & Co. KG, 88239 Wangen im Allgäu (DE)
(72) Erfinder: Weinmann, Martin, Dipl.-Ing.(FH), 88339 Bad Waldsee (DE)
(74) Vertreter: Diehl Patentabteilung

(56) Entgegenhaltungen:
- EP-A- 0 523 864
- DE-A- 4 431 846
- US-A- 4 862 710
- US-A- 5 341 452
- US-A- 5 577 283

## Beschreibung

Die Erfindung betrifft eine Programmsteuerung nach dem Oberbegriff des Anspruches 1 und ein Verfahren nach dem Oberbegriff des Anspruches 14.

Die für den Patentanspruch 1 gattungsbildende DE 44 31 846 A1 beschreibt ein Verfahren zur Steuerung und/oder Regelung einer Waschmaschine oder eines Wäschetrockners, bei welchem die Beladung der Wäschetrommel gemessen wird, indem die Trommel zum einen mit konstanter Drehzahl und zum anderen mit konstanter Winkelbeschleunigung betrieben wird und die hierfür jeweils vom Antriebsmotor aufzubringenden Drehmomente verglichen werden. Diese Messung dient dazu, die Unwucht der Trommel zu bestimmen, um daraus die maximal mögliche Drehzahl im Schleuderbetrieb zu ermitteln.

Diese Bestimmung der Trommelbeladung ist aufwendig, da die beladene Trommel erst in zwei verschiedenen Betriebsarten (konstante Drehzahl und konstante Winkelbeschleunigung) eine gewisse Zeit laufen muß, die dabei jeweils vom Motor aufzubringenden Drehmomente erfaßt und schließlich ausgewertet werden müssen.

Während die Waschtechnologie, die auf einem periodischen Anheben der Wäsche der Schwerkraft entgegen nach oben basiert, ehe sie wieder in die Waschlauge zurückfällt, die in der um eine horizontale Drehachse angetriebenen Trommel steht, typisch für die in Europa anzutreffenden Verhältnisse ist, beschreibt die US 4,862,710 die Waschtechnologie nach amerikanischem Standard, bei dem die Wäsche in einer Trommel mit vertikaler Achse von einem Agitator durch die Waschlauge bewegt und anschließend bei Antrieb der Trommel um ihre vertikale Achse entfeuchtet wird. In jener Vorveröffentlichung wird ausgeführt, dass bei dieser Waschtechnologie die Wäsche zu Beginn des Waschvorganges nur eine geringe mechanische Beeinflussung erfährt, weil sie zunächst noch im wesentlichen auf der Oberfläche der Waschlauge schwimmt. Deshalb sei es nicht aussichtsreich, aus dem Waschvorgang, zumal zu Beginn, Informationen über die aktuelle Beladung ableiten zu wollen. Statt dessen wird dort gelehrt, aus dem elektrischen Verhalten des Antriebsmotors beim Trockenschleudern nach Abschluss des Waschens Informationen über die Beladung abzuleiten. Diese Informationen stehen deshalb für den Waschvorgang selbst und seine Optimierung noch nicht zur Verfügung.

Der Erfindung liegt dagegen die Aufgabe zugrunde, eine Programmsteuerung bzw. ein Verfahren gattungsgemäßer Art anzugeben, welche die Beladung der Wäschetrommel einfach und schnell erfassen, um sie bei der Durchführung des Waschprogramms berücksichtigen zu können.

Diese Aufgabe wird durch eine Programmsteuerung der eingangs genannten Art gelöst, welche die Merkmale des kennzeichnenden Teils des Anspruchs 1 aufweist. Weiterbildungen und Ausgestaltungen der Erfindung sind in den Unteransprüchen beschrieben.

Wird die Leistungsaufnahme des Elektromotors, der die Wäschetrommel antreibt, gemessen, kann aus ihr auf die Trommelbeladung zurückgeschlossen werden. Ist die Wäschetrommel voll beladen, muß der Elektromotor nur die Reibung und beim Beschleunigen die Massenträgheit überwinden und nimmt deshalb nur eine verhältnismäßig geringe Leistung auf. Ist die Trommel dagegen nicht voll beladen (zum Beispiel nur halb voll), muß der Motor die gesamte Wäsche entgegen der Schwerkraft nach oben befördern, bevor sie wieder nach unten fällt, ohne daß dabei - wie es bei voll beladener Trommel der Fall ist - Schwung auf die Wäschetrommel zurück übertragen wird. Deshalb benötigt der Elektromotor hier insgesamt eine höhere Leistung, weshalb seine Leistungsaufnahme verhältnismäßig groß ist.

Die Leistungsaufnahme des Elektromotors kann während des normalen Waschbetriebes oder auch beim Hochlaufen des Motors auf eine vorbestimmte Drehzahl bzw. beim Halten einer vorbestimmten Drehzahl erfaßt werden. Die Bestimmung der Leistungsaufnahme erfolgt durch Messen des Motorstromes, der Motordrehzahl und der am Motor anliegenden elektrischen Spannung, der Leistungsaufnahme aus dem Stromnetz oder der von der Elektronik zur Motorsteuerung abgegebenen Leistung.

Aus der Leistungsaufnahme des Elektromotors kann bei Kenntnis der auftretenden Verlustleistungen die auf die in der Trommel befindliche Wäsche einwirkende mechanische Leistung bestimmt werden. Bei höherer Leistungsaufnahme des Motors wird auch eine höhere mechanische Leistung an die Wäsche abgegeben. Ist nun durch die Ermittlung der Leistungsaufnahme des Elektromotors die Beladung der Wäschetrommel und die auf die Wäsche einwirkende mechanische Leistung bekannt, wird der Ablauf des Waschprogramms derart gestaltet, daß die Wäsche bzw. eine vorbestimmte Menge an Wäsche während des gesamten Waschprogramms stets mit etwa der gleichen, vorbestimmbaren mechanischen Energie beaufschlagt wird, unabhängig davon, ob die Wäschetrommel voll ist oder nicht.

Im folgenden wird die Erfindung anhand eines Ausführungsbeispiels näher erläutert.

Während des ersten Waschzyklus wird die Leistungsaufnahme des Elektromotors bestimmt. Mißt die Antriebselektronik des Motors die Netzstromaufnahme, wie dies zum Beispiel bei Antrieben mit Spannungszwischenkreis und aktiv gesteuerter Stromaufnahme (PFC) der Fall ist, erfolgt sinnvoller Weise eine Messung der elektrischen Leistungsaufnahme dieser Elektronik aus dem Stromnetz. Mißt die Motorelektronik die Netzstromaufnahme nicht, erfolgt eine Messung der von der Elektronik an den Motor abgegebenen Leistung. Der auf diese Weise gemessene Wert der Leistungsaufnahme des Elektromotors wird mit für verschiedene Trommelfüllstände zum Beispiel in der Programmsteuerung gespeicherten Werten verglichen und so die Beladung der Wäschetrommel bestimmt.

Aus der Leistungsaufnahme des Elektromotors wird darüber hinaus über eine gespeicherte, trommelspezifische Kennlinie auch die mechanische Leistüng bestimmt, mit der die in der Trommel befindliche Wäsche beaufschlagt wird. Wegen unvermeidlicher Leistungsverluste steht nur ein Teil der vom Motor aufgenommenen Leistung als auf die Wäsche einwirkende mechanische Leistung zur Verfügung. Wird die Leistungsaufnahme aus dem Stromnetz gemessen, müssen die Leistungsverluste, welche durch die Motorelektronik, den Elektromotor, die Transmission auf die Trommel und das in der Trommel befindliche Wasser verursacht werden, berücksichtigt werden. Wird die von der Motorelektronik an den Elektromotor abgegebene Leistung gemessen, braucht die Verlustleistung der Motorelektronik nicht mit einbezogen werden. In beiden Fällen beträgt die auf die Wäsche einwirkende mechanische Leistung etwa 1/5 der ursprünglich aufgenommenen Leistung. Die auftretenden Leistungsverluste sind in der trommelspezifischen Kennlinie berücksichtigt.

Anstatt die Leistungsverluste der einzelnen Komponenten der Wirkungskette Motorelektronik-Elektromotor-Transmission-Waschtrommel zu ermitteln, kann auch der jeweilige Wascherfolg bei verschiedenen vorgegebenen Werten der Leistungsaufnahme bestimmt und z. B. in Form einer Kennlinie gespeichert werden.

Die Programmsteuerung berücksichtigt nun die Beladung der Wäschetrommel und die auf die Wäsche einwirkende mechanische Leistung bzw. Waschleistung und gestaltet den Ablauf des Waschprogramms derart, daß die Wäsche bzw. eine vorbestimmte Menge an Wäsche unabhängig von der Trommelbeladung stets mit etwa der gleichen, vorbestimmbaren mechanischen Leistung bzw. Waschleistung beaufschlagt wird. Dies kann geschehen, indem während des gesamten Waschvorgangs die Leistungsaufnahme des Elektromotors gemessen, aus dieser die auf die Wäsche einwirkende mechanische Leistung bzw. Waschleistung bestimmt wird und so lange gewaschen wird, bis die durch Aufintegration dieser mechanischen Leistung bzw. Waschleistung über den gesamten Waschvorgang ermittelte insgesamt auf die Wäsche übertragene mechanische Energie bzw. Wascharbeit einen für ein befriedigendes Waschergebnis erforderlichen Wert erreicht. Wird nur zu Beginn des Waschprogramms die Leistungsaufnahme des Elektromotors gemessen, wird aus dieser die notwendige Waschdauer errechnet. Bei niedriger Leistungsaufnahme des Elektromotors, d. h. bei voll beladener Wäschetrommel und verhältnismäßig geringer Übertragung mechanischer Leistung auf das einzelne Wäschestück, ist das Waschprogramm von längerer Dauer als bei hoher Leistungsaufnahme des Elektromotors, d. h. bei nur teilweiser Beladung der Wäschetrommel und verhältnismäßig hoher Übertragung mechanischer Leistung an das einzelne Wäschestück. Statt der Dauer des gesamten Waschprogramms kann auch die Dauer einzelner Waschzyklen oder der Reversierzyklen der Wäschetrommel verändert werden.

Es sei angemerkt, daß bei niedriger Leistungsaufnahme des Elektromotors deshalb ein längeres Waschprogramm notwendig ist, weil zum einen mehr Wäsche gewaschen werden muß und zum anderen diese größere Menge an Wäsche auch noch mit verhältnismäßig niedriger mechanischer Leistung bzw. Waschleistung beaufschlagt wird. Demgegenüber wird das Waschprogramm bei höherer Leistungsaufnahme des Elektromotors verkürzt, da weniger Wäsche zu waschen ist und diese mit verhältnismäßig hoher mechanischer Leistung bzw. Waschleistung beaufschlagt wird. Auf diese Weise erreicht man eine Einsparung von Zeit und elektrischer Energie.

Alternativ oder zusätzlich wird in dem Fall geringerer Trommelbeladung die Leistungsaufnahme des Elektromotors verringert. Damit wird eine unnötige, übermäßige mechanische Beanspruchung der Wäsche verhindert. Gleichzeitig bleibt aber gewährleistet, daß die Wäsche stets mit der gewünschten mechanischen Energie bzw. Waschleistung beaufschlagt wird, um ein befriedigendes Waschergebnis sicherzustellen, auch wenn die Wäschetrommel voll beladen ist.

Durch die Kenntnis der Beladung der Wäschetrommel kann die Menge des verwendeten Wassers und/oder Waschmittels den tatsächlichen Bedingungen angepaßt werden, wodurch sich eine Einsparung von Wasser und Waschmittel, aber auch von Energie und Zeit ergibt.

Eine Einsparung an Wasser wird vorzugsweise dadurch erreicht, daß das Wasserniveau in der Wäschetrommel nach dem Erreichen eines bestimmten Mindestfüllstandes noch so lange erhöht wird, bis die Leistungsaufnahme des Elektromotors einen vorbestimmten Wert erreicht. Diesem Verfahren liegt die Tatsache zugrunde, daß die Leistungsaufnahme des Elektromotors nicht nur von der Wäschemenge, sondern auch von der Wassermenge in der Wäschetrommel abhängt. Bei einer Wäscheteilbeladung (z. B. bei halber Beladung) ist die Leistungsaufnahme des Elektromotors schon aufgrund der Beladung hoch, weshalb das Wasser nicht über den Mindestfüllstand hinaus eingefüllt wird, sondern mit der Mindestfüllmenge gewaschen wird, was in diesem Fall der Teilbeladung auch ausreichend ist. Bei einer vollen Beladung der Wäschetrommel dagegen ist die Leistungsaufnahme des Elektromotors aufgrund der Beladung gering. Deshalb wird über den Mindestfüllstand hinaus Wasser zugeführt, bis der Elektromotor die vorbestimmte Leistungsaufnahme erreicht. Dadurch ist sichergestellt, daß bei einer vollen Trommelbeladung, bei der eine größere Menge an Waschwasser benötigt wird, auch mit mehr Wasser gewaschen wird.

Eine Einsparung an Waschmittel wird bei einer automatischen Waschmittel-Dosiervorrichtung vorzugsweise dadurch erreicht, daß der Wäschetrommel bei Teilbeladung weniger Waschmittel zugeführt wird.

Bei den heute am häufigsten verwendeten Waschprogrammen mit niedrigeren Wassertemperaturen (bis zu 60° Celsius) hat die Waschmechanik gegenüber der Heizung einen merklichen Anteil am gesamten Energieverbrauch. Somit führt die oben beschriebene Energieeinsparung durch Verkürzung des Waschprogramms und/oder Verringerung der Leistungsaufnahme des Elektromotors bei Teilbeladung der Wäschetrommel zu einer merklichen Einsparung der benötigten Gesamtenergie. Eine Einsparung an Zeit wird bevorzugt dadurch erreicht, daß bei einer Teilbeladung der Wäschetrommel die Waschphasen und/oder die Spülphasen verkürzt bzw. dann abgebrochen werden, wenn der Wäsche ausreichend mechanische Energie zugeführt wurde.

Wird bei einer ursprünglich höheren Leistungsaufnahme durch den Elektromotor selbige verringert, weil z. B. eine höhere auf die Wäsche einwirkende mechanische Leistung bzw. Waschleistung nicht benötigt wird, können die Leistungsstufe der Motoransteuerelektronik, die Leistungshalbleiter, die Kühlkörper und auch der Elektromotor selbst für kleinere Dauerleistungen dimensioniert werden, ohne daß dies einen negativen Einfluß auf den Wascherfolg hat.

Abschließend sei noch bemerkt, daß die Leistungsaufnahme des Elektromotors auch dann niedrig ist, wenn sich nur sehr wenige Wäschestücke in der Trommel befinden. Aber auch dann ist die auf diese wenigen Wäschestücke übertragene mechanische Leistung bzw. Waschleistung verhältnismäßig gering, da die einzelnen Wäschestücke kaum mehr aneinander reiben. Demnach ist es auch hier vorteilhaft, die Dauer des Waschprogramms gemäß dem beschriebenen Ausführungsbeispiel der Erfindung zu verlängern, um den gewünschten Wascherfolg zu sichern.

## Patentansprüche

1. Programmsteuerung für Waschmaschinen, welche die Beladung einer von einem Elektromotor angetriebenen Wäschetrommel erfaßt und bei der Durchführung eines Waschprogramms berücksichtigt,
**dadurch gekennzeichnet,**
**daß** die Erfassung der Trommelbeladung durch Messung der Leistungsaufnahme des die Wäschetrommel antreibenden Elektromotors erfolgt,
**daß** aus der Leistungsaufnahme des Elektromotors über eine gespeicherte, trommelspezifische Kennlinie die auf die in der Trommel befindliche Wäsche einwirkende mechanische Leistung bestimmt wird, und
**daß** der zeitliche Ablauf des Waschprogramms derart gestaltet ist, daß die Wäsche bzw. eine vorbestimmte Menge an Wäsche unabhängig von der Trommelbeladung stets mit der gleichen, vorbestimmbaren mechanischen Energie beaufschlagt wird.

2. Programmsteuerung nach Anspruch 1,
**dadurch gekennzeichnet,**
**daß** die Leistungsaufnahme des Elektromotors während des Waschbetriebes erfaßt wird.

3. Programmsteuerung nach Anspruch 1 oder 2,
**dadurch gekennzeichnet,**
**daß** die Messung der Leistungsaufnahme des Elektromotors beim Hochlaufen des Motors auf eine vorbestimmte Drehzahl bzw. beim Halten einer vorbestimmten Drehzahl erfolgt.

4. Programmsteuerung nach einem der Ansprüche 1 bis 3,
**dadurch gekennzeichnet,**
**daß** die Leistungsaufnahme des Elektromotors durch Messen des Motorstromes oder der Motordrehzahl und der am Motor anliegenden elektrischen Spannung bestimmt wird.

5. Programmsteuerung nach einem der vorherigen Ansprüche,
**dadurch gekennzeichnet,**
**daß** die Leistungsaufnahme des Elektromotors mit Hilfe der Leistungsaufnahme aus dem Stromnetz bestimmt wird.

6. Programmsteuerung nach einem der vorherigen Ansprüche,
**dadurch gekennzeichnet,**
**daß** die Leistungsaufnahme des Elektromotors aus der von der Elektronik zur Motorsteuerung abgegebenen Leistung ermittelt wird.

7. Programmsteuerung nach einem der vorherigen Ansprüche,
**dadurch gekennzeichnet,**
**daß** einer geringen Leistungsaufnahme eine volle Beladung und einer höheren Leistungsaufnahme eine weniger volle Beladung der Wäschetrommel entspricht.

8. Programmsteuerung nach Anspruch 1,
**dadurch gekennzeichnet,**
**daß** bei niedriger Leistungsaufnahme des Elektromotors, d. h. bei voll beladener Wäschetrommel und bei Beaufschlagung der Wäsche mit verhältnismäßig niedriger mechanischer Leistung, das Waschprogramm von längerer Dauer und/oder die Einschaltdauer der Reversierzyklen größer ist.

9. Programmsteuerung nach Anspruch 1,
**dadurch gekennzeichnet,**
**daß** bei höherer Leistungsaufnahme des Elektromotors, d. h. bei weniger voll beladener Wäschetrommel und bei Beaufschlagung der Wäsche mit verhältnismäßig hoher mechanischer Leistung, das Waschprogramm von kürzerer Dauer und/oder die Einschaltdauer der Reversierzyklen kleiner ist.

10. Programmsteuerung nach einem der Ansprüche 1, 8 oder 9,
**dadurch gekennzeichnet,**
**daß** die Dauer des Waschprogramms so gewählt wird, daß die durch Aufintegration der auf die Wäsche einwirkenden mechanischen Leistung über den gesamten Waschvorgang ermittelte insgesamt auf die Wäsche übertragene mechanische Energie einen für ein befriedigendes Waschergebnis erforderlichen Wert erreicht.

11. Programmsteuerung nach einem der vorherigen Ansprüche,
**dadurch gekennzeichnet,**
**daß** bei Erkennung einer höheren Leistungsaufnahme durch den Elektromotor, bei der auf eine geringere Beladung der Wäschetrommel und damit auf eine höhere auf die Wäsche einwirkende mechanische Leistung geschlossen wird, die Leistungsaufnahme des Elektromotors verringert wird.

12. Programmsteuerung nach einem der vorherigen Ansprüche,
**dadurch gekennzeichnet,**
**daß** die verwendete Menge an Wasser der Beladung der Wäschetrommel angepaßt wird, indem nach Überschreitung eines Mindestniveaus des Wassers die Wasserzufuhr so lange forgesetzt wird, bis die für den Antrieb der Trommel notwendige Leistung einen vorbestimmten Wert erreicht.

13. Programmsteuerung nach einem der vorherigen Ansprüche,
**dadurch gekennzeichnet,**
**daß** die verwendete Menge an Waschmittel der Beladung der Wäschetrommel angepaßt wird, indem bei Vorhandensein einer automatischen Dosiervorrichtung für das Waschmittel bei einer Teilbeladung der Wäschetrommel weniger Waschmittel zugegeben wird.

14. Verfahren zum Waschen von Wäsche in einer elektromotorisch angetriebenen Wäschetrommel, in der die Wäsche der Schwerkraft entgegen nach oben befördert wird, bevor sie wieder nach unten fällt,
**dadurch gekennzeichnet,**
**daß** die gemessene elektrische Leistungsaufnahme des Antriebsmotors als Maß für die mechanische Energie dient, die auf die Wäsche in der Trommel einwirkt, und daß dieser Waschvorgang dann beendet wird, wenn die Energiesumme als das Zeitintegral der aufgenommenen mechanischen Energie, gemessen als elektrische Leistungsaufnahme, einen Wert erreicht hat, der in Abhängigkeit davon vorgegeben ist, wie stark die Waschtrommel aktuell mit Wäsche gefüllt ist, wobei das Maß für diese Trommelfüllung die Leistungsaufnahme des Motors während des ersten Waschzyklus ist.

## Claims

1. Programme control for washing machines, which detects the load in a laundry drum driven by an electric motor and takes said load into account when carrying out a washing programme,
**characterized in that**
the load in the drum is determined by measuring the power consumption of the electric motor driving the laundry drum,
**in that** the mechanical power acting on the laundry in the drum is determined from the power consumption of the electric motor by way of a stored drum-specific characteristic curve, and
**in that** the chronological sequence of the washing programme is such that the laundry or a predetermined amount of laundry is always acted upon, irrespective of the drum load, with the same, predeterminable mechanical energy.

2. Programme control according to Claim 1,
**characterized in that**
the power consumption of the electric motor is measured during the washing operation.

3. Programme control according to Claim 1 or 2,
**characterized in that**
the power consumption of the electric motor is measured when the motor runs up to a predetermined speed or when it maintains a predetermined speed.

4. Programme control according to one of Claims 1 to 3,
**characterized in that**
the power consumption of the electric motor is determined by measuring the motor current or the motor speed and the electric voltage applied to the motor.

5. Programme control according to one of the preceding claims,
**characterized in that**
the power consumption of the electric motor is determined by means of the power drawn from the mains supply.

6. Programme control according to one of the preceding claims,
**characterized in that**
the power consumption of the electric motor is determined from the power delivered by the electronics to the motor control.

7. Programme control according to one of the preceding claims,
**characterized in that**
a full load in the laundry drum corresponds to a low power consumption and a smaller load in the drum corresponds to a higher power consumption.

8. Programme control according to Claim 1,
**characterized in that**
with low power consumption of the electric motor, i.e. with fully loaded laundry drum and with relatively low mechanical power acting upon the laundry, the washing programme is of longer duration and/or the duration of operation of the reversing cycles is greater.

9. Programme control according to Claim 1,
**characterized in that**
with higher power consumption of the electric motor, i.e. with only a partial load in the laundry drum and with relatively high mechanical power acting upon said laundry, the washing programme is of shorter duration and/or the duration of operation of the reversing cycles is less.

10. Programme control according to one of Claims 1, 8 or 9,
**characterized in that**
the duration of the washing programme is selected so that the mechanical energy determined by integrating the mechanical power acting on the laundry over the entire washing operation and transferred as a whole to the laundry reaches a value necessary for a satisfactory washing result.

11. Programme control according to one of the preceding claims,
**characterized in that**
when a higher power consumption by the electric motor is detected, indicating a smaller load in the laundry drum and thus a higher mechanical power acting on the laundry, the power draw of the electric motor is reduced

12. Programme control according to one of the preceding claims,
**characterized in that**
the quantity of water used is adjusted to the load in the laundry drum, by continuing to supply water, after a minimum level of the water has been exceeded, until the power needed for driving the drum reaches a predetermined value.

13. Programme control according to one of the preceding claims,
**characterized in that**
the quantity of detergent used is adjusted to the load in the laundry drum **in that**, with the provision of automatic dosing means for the detergent, less detergent is added when there is a partial load in said drum.

14. Method of washing laundry in a laundry drum, which is driven by an electric motor and in which the laundry is conveyed upwards against the force of gravity before dropping down again,
**characterized in that**
the measured electric power consumption of the driving motor serves as measurement for the mechanical energy acting upon the laundry in the drum, and **in that** this washing operation is ended when the energy sum as the time integral of the mechanical energy input, measured as electric power consumption, has reached a value which is preset depending on how heavily the laundry drum is actually filled with laundry, the measure of this filling of the drum being the power consumption of the motor during the first washing cycle.

## Revendications

1. Commande de programme pour machines à laver qui détecte la charge d'un tambour à linge entraîné par un moteur électrique et en tient compte dans l'exécution d'un programme de lavage, **caractérisée en ce que** la détection de la charge du tambour s'effectue par mesure de la puissance absorbée par le moteur électrique entraînant le tambour à linge, **en ce qu'**à partir de la puissance absorbée par le moteur électrique on détermine, par une courbe caractéristique spécifique du tambour et mémorisée, la puissance mécanique agissant sur le linge se trouvant dans le tambour, et **en ce que** le déroulement dans le temps du programme de lavage est tel que le linge ou une quantité prédéterminée de linge est soumis toujours à la même énergie mécanique prédéterminable, indépendamment de la charge du tambour.

2. Commande de programme selon la revendication 1, **caractérisée en ce que** la puissance absorbée par le moteur électrique est détectée pendant le lavage.

3. Commande de programme selon la revendication 1 ou 2, **caractérisée en ce que** la mesure de la puissance absorbée par le moteur électrique s'effectue pendant la montée en régime du moteur à une vitesse de rotation prédéterminée ou pendant le maintien d'une vitesse de rotation prédéterminée.

4. Commande de programme selon l'une des revendications 1 à 3, **caractérisée en ce que** la puissance absorbée par le moteur électrique est déterminée par mesure du courant du moteur ou de la vitesse de rotation du moteur et de la tension électrique s'appliquant au moteur.

5. Commande de programme selon l'une des revendications précédentes, **caractérisée en ce que** la puissance absorbée par le moteur électrique est déterminée à l'aide de la puissance absorbée depuis le réseau électrique.

6. Commande de programme selon l'une des revendications précédentes, **caractérisée en ce que** la puissance absorbée par le moteur électrique est déterminée à partir de la puissance fournie par l'électronique pour la commande du moteur.

7. Commande de programme selon l'une des revendications précédentes, **caractérisée en ce qu'**à une faible puissance absorbée correspond une pleine charge et à une puissance absorbée plus grande correspond une charge moins pleine du tambour à linge.

8. Commande de programme selon la revendication 1, **caractérisée en ce que** dans le cas d'une faible puissance absorbée par le moteur électrique, c'est-à-dire lorsque le tambour à linge est entièrement chargé et lorsque le linge est soumis à une puissance mécanique relativement faible, le programme de lavage a une durée plus longue et/ou le temps d'enclenchement des cycles d'inversion est plus grande.

9. Commande de programme selon la revendication 1, **caractérisée en ce que** dans le cas d'une plus grande puissance absorbée par le moteur électrique, c'est-à-dire lorsque le tambour à linge est moins pleinement chargé et lorsque le linge est soumis à une puissance mécanique relativement élevée, le programme de lavage est de durée plus courte et/ou la durée d'enclenchement des cycles d'inversion est plus petite.

10. Commande de programme selon l'une des revendications 1, 8 ou 9, **caractérisée en ce que** la durée du programme de lavage est choisie de manière que l'énergie mécanique, déterminée par intégration de la puissance mécanique agissant sur le linge pendant tout le cycle de lavage et transmise en totalité au linge, atteigne une valeur nécessaire à un résultat de lavage satisfaisant.

11. Commande de programme selon l'une des revendications précédentes, **caractérisée en ce que** dans le cas où est reconnue une plus grande absorption de puissance par le moteur électrique, dont on conclut que la charge du tambour à linge est plus faible et donc la puissance mécanique agissant sur le linge est plus grande, on réduit la puissance absorbée par le moteur électrique.

12. Commande de programme selon l'une des revendications précédentes, **caractérisée en ce que** la quantité utilisée d'eau est adaptée à la charge du tambour à linge **en ce qu'**après dépassement d'un niveau minimal de l'eau, on poursuit l'apport d'eau jusqu'à ce que la puissance nécessaire à l'entraînement du tambour atteigne une valeur prédéterminée.

13. Commande de programme selon l'une des revendications précédentes, **caractérisée en ce que** la quantité utilisée de détergent est adaptée à la charge du tambour à linge, **en ce qu'**en présence d'un dispositif automatique de dosage du détergent, on ajoute moins de détergent en cas de charge partielle du tambour à linge.

14. Procédé pour laver du linge dans un tambour à linge entraîné par un moteur électrique, dans lequel le linge est transporté vers le haut à l'encontre de la force de gravité, avant de retomber vers le bas, **caractérisé en ce que** la puissance électrique absorbée par le moteur d'entraînement et mesurée sert de critère pour l'énergie mécanique qui agit sur le linge dans le tambour, et **en ce que** ce cycle de lavage est terminé lorsque la somme de l'énergie en tant qu'intégrale de temps de l'énergie mécanique absorbée, mesurée comme puissance électrique absorbée, a atteint une valeur qui est prédéfinie en fonction du remplissage actuel en linge du tambour, le critère de ce remplissage du tambour étant la puissance absorbée par le moteur pendant le premier cycle de lavage.
